# EUROPÄISCHE PATENTSCHRIFT

(11) **EP 2 057 910 B1**
(45) Veröffentlichungstag und Bekanntmachung des Hinweises auf die Patenterteilung: **28.09.2011**
(21) Anmeldenummer: 08019413.7
(22) Anmeldetag: 05.11.2008
(51) Int. Cl.: A42B 3/22, A42B 3/28, A42B 3/32

(54) **Schutzhelmsystem**
Protective helmet system
Système de casque de protection

(30) Priorität: 06.11.2007 DE 102007053190
(43) Veröffentlichungstag der Anmeldung: 13.05.2009
(73) Patentinhaber: Bullard GmbH, 53424 Remagen (DE)
(72) Erfinder: Junker, Ulf, 63450 Hanau (DE)
(74) Vertreter: Ludewig, Rita

(56) Entgegenhaltungen:
- WO-A1-03/086126
- WO-A1-2005/034667
- WO-A1-2007/053043
- DE-A1-102004 004 044
- US-A1- 2005 060 793
- US-B1- 6 298 498

## Beschreibung

Die Erfindung betrifft ein Schutzhelmsystem für technische und medizinische Hilfsdienste, Brandbekämpfung, Innenbrandbekämpfung, Waldbrandbekämpfung sowie Berg-, Wasser- und Höhenrettungsdienste, aufweisend einen Basishelm, einen Kopfring, ein Stoßdämpfungselement mit Beriemung und eine Helmschale.

In der WO 03/086126 A1 hat sich der Erfinder die Aufgabe gestellt, einen Helm zu entwickeln, der an verschiedene Anforderungen, wie Rettungsdienste medizinische Dienste und Feuerbekämpfung usw. anzupassen und mit den verschiedensten Schutzmitteln für den Helmträger auszustatten ist. Die Erfindung offenbart zur Lösung der Aufgabe die Konstruktion eines Helmsystems, das sich aus drei Einheiten zusammensetzt. Die erste beanspruchte Einheit ist ein Basishelm mit einem, über den Oberkopf verlaufenden, Graben mit Lüftungs- und Ventilationsfenstern, mit einem rückseitigen Rand und Seitenrändern und einem Rand am Vorderen Teil des Basishelms zum Schutz des Trägers. Die zweite beanspruchte Einheit ist ein C- förmiges starres Erweiterungsteil, das zum Nackenschutz des Trägers an den Rückseitigen Rand und den Seitenrändern des Basishelms eingehangen werden kann. Die dritte Einheit ist ein sogenannter Kronenkamm, der bei Erfordernis am Ort über ein, am hinteren Rand des Basishelms angeordnetes, Scharnier mit einem Schanierbolzen befestigt werden kann, über den, Oberkopf des Basishelms verlaufenden, Graben schwenkbar und in einer Schlitzöffnung am vorderen Teil des Basishelms im Boden des Grabens ein- und ausgerastet werden kann und mit dem die Lüftungs- und Ventilationsöffnungen im Graben des Basishelms zu verschließen oder zu öffnen sind. An dem Basishelm ist beidseitig eine Öffnung angeordnet über die das C- förmige Erweiterungsteil über zwei an diesem angeordnete Haken und weitere Ergänzungsteile wie ein unter der Basishelmschale versenkbares Integralvisier und eine Lampe anschraubbar sind.

Dieser Helm besteht zwar nur aus wenigen Teilen, ist aber von seiner Handhabung bezüglich der Verbindungselemente zwischen den Teilen, beispielsweise mit einem Scharnierbolzen im Nacken und mit Schraubverbindungen für erforderliche Zubehörteile zeitaufwendig. Auch die starre Ausführung des C-förmigen Erweiterungsteils für den Nackenschutz des Trägers ist nicht vorteilhaft. Die massive Gestaltung des Basishelms für alle Anwendungsbereiche trägt außerdem zu einem hohen Grundgewicht des Helms bei.

Die WO 2005/034667 A1 geht von einem Zweilagenhelm aus, der je nach Anwendungsfall einzeln oder in Kombination zu tragen ist und mit einem Verbindungsmechanismus ausgestattet ist. Es war Aufgabe der Lösung einen besonders anwenderfreundlichen Verbindungsmechanismus für einen Feuerwehrhelm zu finden. Die Lösung offenbart und beansprucht einen Feuerwehrhelm, der eine Basishelmschale umfaßt, die allein tragbar ist und die über einen Mechanismus verfügt, der es gestattet, während der Benutzung der Basishelmschale, einen angepaßten Außenhelm auf die Innenschutzschale aufzusetzen, einen im Außenhelm angeordneten Hebel in eine Schlaufe in der Innenschutzschale einzurasten und bei Bedarf durch einen Clip beidseitig des Außenhelms diese Verbindung wieder zu lösen und den Außenhelm wieder abzunehmen. In der Innenschutzschale ist eine Mulde eingeformt, in der ein Augenschutz versenkbar ist. Zusatzteile wie ein Vollvisier sind im Außenhelm mit einem Hebelmechanismus angeordnet und nur mit einem seitlich am Außenhelm angeordneten Hebel zu bewegen. Ein Nackenschutz muß am unteren Rand des Außenhelms eingehangen werden. Ebenfalls am Außenhelm sind seitlich Schlitze angeordnet um ein Sauerstoffgerät aufzunehmen. Auch eine Lampe ist nur seitlich am Außenhelm anordenbar.

Problem dieses Zweilagenhelms ist vor allem, daß für jedes Zubehörteil ein spezielles Befestigungssystem benutzt werden muß und daß diese Befestigungssysteme nur am Außenhelm angeordnet sind. Die Nutzung der Zubehörteile, beispielsweise einer Lampe einer Sauerstoffmaske, eines Vollvisiers sind nur dann benutzbar, wenn der Außenhelm aufgesetzt wird. Der Außenhelm hat des weiteren eine angeformte Verlängerung in einem Stück und kann nicht als Halbschalenhelm genutzt werden. Der Helm ist insgesamt durch seine vielen Vorrichtungs- und Verbindungselemente schwer und nur einseitig anwendbar.

Es war daher Aufgabe der Erfindung, ein Schutzhelmsystem zu konzipieren, daß wenig separate Einzelteile mit vielseitiger Kombinationsfähigkeit aufweist, mit geringem Zeitaufwand umrüstbar ist und Zubehörteile für vielseitige Einsatzgebiete zur Verfügung stellt.

Die Aufgabe wird durch ein Schutzhelmsystem mit den kennzeichnenden Merkmalen des Anspruchs 1 gelöst. Besonders hervorzuheben ist, daß der Basishelm ein massives Stoßdämpfungselement mit Luftöffnungen sowie mit einer Randausformung über den Stirn- und Nackenbereich des Helmträgers und ein Trägerteil aufweist und das Stoßdämpfungselement mit Hilfe der Randausformung in das Trägerteil einklemmbar ist, wobei über den Kopfring, der in das Stoßdämfpungselement eingehängt ist, eine beliebige Beriemung anordenbar ist. Die Klemmverbindung zur Herstellung des Basishelms mittels einer Klemmtechnik ohne zusätzliche Halte- und Befestigungsmittel schafft einen Basishelm von sehr leichtem Gewicht aber großer Wirksamkeit gegen Stoßeinwirkung. Die Montage ist überschaubar und leicht zu handhaben. Der Basishelm ist über den Kopfring mit einer beliebigen Beriemung zu ergänzen. An dem Trägerteil ist beidseitig ein einklemmbares oder steckbares Befestigungselement anordenbar, über das ein versenkbares Vollvisier, ein Gittervisier, eine Halterung für einen verschiebbaren Gehörschutz, eine Atemschutzmaske, eine Aufnahmeplatte für eine Hör- und Sprechgarnitur und die Helmschale, mit dem Trägerteil zu verbinden ist.

Von erheblichem Vorteil ist die Konstruktion des erfindungsgemäßen Trägerteils gemäß Anspruch 2, daß aus einem vorderen Trägerelement und einem hinteren Trägerelement gebildet ist, an deren Enden jeweils eine runde Öffnung und eine erhabene Kontur angeformt ist, über die beide Trägerelemente ineinandergreifen und drehfest einrastbar sind. Diese Gestaltungsform erfordert wiederum keine herkömmlichen Befestigungsmittel, was die Montage vereinfacht und kostengünstig gestaltet und zur Leichtgewichtigkeit des Basishelms beiträgt.

Darüber hinaus verfügt das hintere Trägerelement, gemäß Anspruch 3, beidseitig über eine runde Öffnung und eine rechteckige Öffnung zur Aufnahme des Befestigungselements für alle Zusatzgeräte, die an einem bedarfsweise vielseitig nutzbaren Schutzhelm benötigt werden. Die weitere Ausgestaltung des hinteren Trägerelements, gemäß Anspruch 4, ermöglicht darüber hinaus die Aufnahme eines faltbaren oder einklappbaren Nackenschutzes und schützt und verdeckt das Stoßdämpfungselement in Richtung des Nackens. Das hintere Trägerelement des erfindungsgemäßen Trägerteils ist danach zusammen mit dem Befestigungselement das alleinige Verbindungsteil für alle am Basishelm anordenbaren Zubehörteile und die Helmschale, wobei alle Verbindungen nur gesteckt oder geklemmt sind.

Ergänzend hat das vordere Trägerelement des Trägerteils mit seiner konstruktiven Form nach Anspruch 5 den Vorteil, daß der vordere Randbereich, insbesondere der Stirnbereich des Stoßdämpfungselements und damit des Basishelms geschützt ist. Außerdem kann die breite Stirnfläche zu Rangkennzeichnung des Helmträgers genutzt werden.

Von besonderem Vorteil ist diese Grundanordnung des Schutzhelmsystems auch deshalb, weil die Helmschale in ihrer Gestaltung, nach Anspruch 7, als Halbschale, Dreiviertelschale oder Vollschale ausführbar ist und aufgrund ihrer beidseitig angeordneten runden und rechteckigen Öffnungen, gemäß Anspruch 8, keine weiteren zusätzlichen Teile benötigt und über die gleichen Befestigungselemente an dem Trägerteil anordenbar ist, wie die meisten anderen Zubehörteile auch. Die Helmschale ist ein einstückiges Formteil aus einem leichten und Hitze abweisenden Material und wie der Basishelm von sehr geringem Gewicht.

Die Ausgestaltung des Stoßdämpfungselements, nach Anspruch 9, mit einer Ausnehmung am Oberkopf ermöglicht nicht nur die Versenkung eines Vollvisiers und die Abdeckung des Stoßdämpfungselements im Oberkopfbereich insbesondere, wenn der Basishelm ohne Helmschale benutzt wird. Das Stoßdämpfungselement, trägt durch sein vorzugsweise eingesetztes Material, PU- Schaum, ebenfalls dazu bei, daß das erfindungsgemäße Schutzhelmsystem gegenüber bekannten Helmsystemen ein optimales Gesamtgewicht erreicht.

Schließlich trägt die deckungsgleiche Ausführung der runden und rechteckigen Öffnungen an dem hinteren Trägerelement und an der Helmschale sowie die Klemmöffnung und die Aufnahmeöffnung am Befestigungselement, gemäß Anspruch 10, dazu bei, daß für alle Verbindungen nur ein Befestigungselement benötigt wird.

Die Erfindung soll nachstehend anhand eines Ausführungsbeispiels näher beschrieben werden. Die Zeichnungen zeigen dabei in
- Fig.1: perspektivische Ansicht des vorderen Trägerelements,
- Fig.2: perspektivische Ansicht des hinteren Trägerelements,
- Fig.3: Verbindungsstelle des vorderen und hinteren Trägerelements,
- Fig.4: Seitenansicht des montierten Trägerteils,
- Fig.5: Rückansicht des montierten Trägerteils,
- Fig.6: Draufsicht von Fig.4,
- Fig.7: Seitenansicht des Stoßdämpfungselements Basishelm,
- Fig.8: Draufsicht von Fig.7,
- Fig.9: perspektivische Rückansicht von Fig. 7,
- Fig.10: Seitenansicht des Trägerteils an Kopfring montiert,
- Fig.11: Seitenansicht des Trägerteils mit eingeklemmtem Stoßdämpfungselement zu dem Basishelm,
- Fig.12: Seitenansicht des Trägergerteils mit Stoßdämpfungselement und geparktem Vollvisier,
- Fig.13: Seitenansicht der Helmschale als Halbschale,
- Fig. 14: Seitenansicht des Helmschale als Dreiviertelschale,
- Fig.15: Seitenansicht des Helmschale als Vollschale,
- Fig.16: Seitenansicht eines, mit Helmschale, als Halbschale, komplettierten Basishelms mit Nackenschutz,
- Fig. 17: perspektivische Rückansicht von Fig.16 mit Befestigungselement,
- Fig. 18: perspektivische Sicht in ein Schutzhelmsystem mit Basishelm und Helmschale, Befestigungsteil, Kopfring, Aufnahmeplatte für Hör- und Sprechgarnitur und Nackenschutz,
- Fig. 19: perspektivische Vorderansicht eines Schutzhelmsystems mit Basishelm und Helmschale, Befestigungelement und Halterung für verschiebbaren Gehörschutz,
- Fig.20: perspektivische Rückansicht von Fig. 19,
- Fig.21: Ausschnitt aus Fig.20,
- Fig.22: Vorderansicht eines Basishelms mit Gasmaske,
- Fig.23: Seitenansicht von Fig.22,
- Fig.24: Vorderansicht Schutzhelmsystems mit Helmschale, versenktem Gittervisier und Schutzbrille,
- Fig.25: Seitenansicht eines Schutzhelmsystems mit Helmschale und heruntergeklapptem Gittervisier.

Im Ausführungsbeispiel besteht das Schutzhelmsystem aus einem Basishelm 1, der ein massives Stoßdämpfungselement 1.1 vorzugsweise aus PU- Schaum und einem zweiteiligen Trägerteil 4, aus einem Befestigungselement 5 und einer Helmschale 3, wobei das Stoßdämpfungselement 1.1 gemäß Fig.11 in das Trägerteil 4 eingeklemmt ist. Die Figuren 1 bis 3 zeigen die zwei Trägerelemente 4.1 und 4.2, aus denen sich das Trägerteil 4 zusammensetzt. Das vordere Trägerelement 4.1 und das hintere Trägerelement 4.2 bestehen vorzugsweise aus einem Laminat. An ihren Enden weisen sie jeweils eine runde Öffnung 4.1.3 und 4.2.1 und eine erhabene Kontur 4.3 und 4.4 auf, über die beide Teile ineinandergreifen und drehfest miteinander verbunden sind. Die Figuren 4 bis 6 zeigen das komplettierte Trägerteil 4 in den verschiedenen Ansichten. Das Trägerteil 4 wird über das Stoßdämpfungselement 1.1. mit einem hinlänglich bekannten Kopfring 2, nach Figur 10 und 11, beidseitig verbunden. Nun kann das Stoßdämpfungselement 1.1 mit den Luftöffnungen 1.1.1, gemäß der Figuren 7 bis 9, mit Hilfe seiner Randausformung 1.1.2 in das Trägerteil 4 eingeklemmt werden. Fig.11 zeigt einen so montierten Basishelm 1, an dessen Kopfring 2 eine in der Zeichnung nicht näher dargestellte, herkömmliche Beriemung anordenbar ist. Gemäß Fig.12 kann jetzt beidseitig an das hintere Trägerelement 4.2 des Basishelms 1 ein Vollvisier 6 angeordnet werden und mit Hilfe des erfindungsgemäßen, vorzugsweise aus Kunststoff gefertigten, Befestigungselements 5 mit einer runden Klemmöffnung 5.1 und einer rechteckigen Aufnahmeöffnung 5.2 über die runde Öffnung 4.1.3 und 4.2.1 und die rechteckige Öffnung 4.2.2 am hinteren Trägerelement 4.2 durch einklemmen bzw. einstecken beweglich und versenkbar gehalten werden. Die Figuren 24 und 25 zeigen das auf gleiche Weise auch ein Gittervisier 8 an dem Trägerteil 4 des Basishelms 1 angeordnet werden kann. Gemäß Fig.22 und 23 kann in der rechteckigen Aufnahmeöffnung 5.2 des Befestigungselements 5 eine Atemschutzmaske 11 eingerastet werden. Fig.24 zeigt die beidseitige Anordnung einer, zwischen dem vorderen Trägerteil 4.1 und der Innenkante des Vollvisiers 6, parkbaren Schutzbrille 9, die vorzugsweise an dem Kopfring 2 befestigt ist. In Fig. 18 ist eine Innenansicht des Schutzhelsystems zu sehen, das, der Übersichtlichkeit halber, ohne Beriemung dargestellt ist. Hier ist zu erkennen, daß die Aufnahmeplatte 12 für eine nicht näher dargestellte, bekannte Hör- und Sprechgarnitur in der rechteckigen Aufnahmeöffnung 5.2 des Befestigungselements 5 anordenbar ist. Des weiteren verfügt das hintere Trägerelement 4.2 über einen abgewinkelten Bereich 4.5 zur Auflage des Stoßdämpfungselements 1.1 und einen, an dem Bereich 4.5 angeformten, vertikalen Bereich 4.6. An dem Bereich 4.6 des hinteren Trägerelements 4.2 ist, nach Fig. 16 und 17, ein faltbarer bzw. einklappbarer Nackenschutz 7, vorzugsweise aus einem gummiartigen Material, anordenbar ist. Die Figuren 19 bis 21 zeigen, daß die Halterung 10 für einen verschiebbaren Gehörschutz 10.1 ebenfalls an dem Bereich 4.6 des hinteren Trägerelements 4.2 angeordnet ist. Das heißt, alle Zubehörteile für die verschiedensten Einsatzgebiete sind an einem Teil, nämlich dem Trägerteil 4 des Basishelms 1 durch Einstecken oder Festklemmen und über ein einziges Befestigungselement 5 unabhängig von der Helmschale 3 und deren Gestaltungsform anordenbar. Bei Bedarf kann, gemäß Fig.16 bis 18 eine einstückige Helmschale 3 beispielsweise aus Glasfibermaterial mit einem am vorderen Randbereich angeformten Stabilisierungsbereich 3.1, einer über den Oberkopf verlaufenden Sigge 3.2 mit tangential angeordneten Lüftungsöffnungen 3.3, einer beidseitig angeordneten runden Öffnung 3.4 und eine rechteckige Öffnung 3.5 auf den Basishelm 1 gestülpt und beidseitig wie die meisten Zubehörteile mit den Befestigungselementen 5 über deren Klemmöffnungen 5.1 am hinteren Trägerelement 4.2. des Basishelms 1 festgeklemmt werden. Die Helmschale 3 ist außerdem nach Bedarf, gemäß der Figuren 13 bis 15, als Halb-, Dreiviertel- und Vollschale ausführbar. Er kann auch in einer Formgestaltung nach europäischen oder anderen Gestaltungswünschen ausgeführt werden. Er muß lediglich beidseitig die runde Öffnung 3.4 und die rechteckige Öffnung 4.5 aufweisen, um ihn, wie alle Zubehörteile, an dem Trägerteil 4 des Basishelms 1 mit einem einzigen Befestigungselement 5 durch anklicken befestigen zu können.

### Aufstellung der verwendeten Bezugszeichen

- 1: Basishelm,
- 1.1: Stoßdämpfungselement,
- 1.1.: Luftöffnungen,
- 1.1.2: Randausformung,
- 1.2: Ausnehmung,
- 2: Kopfring,
- 3: Helmschale,
- 3.1: Stabilisierungsbereich,
- 3.2: Sigge,
- 3.3: Lüftungsöffnungen,
- 3.4: runde Öffnung,
- 3.5: rechteckige Öffnung,
- 4: Trägerteil,
- 4.1: vorderes Trägerelement,
- 4.1.1: Kopfbügelbereich,
- 4.1.2: Stirnbereich,
- 4.1.3: runde Öffnung,
- 4.2: hinteres Trägerelement,
- 4.2.1: runde Öffnung,
- 4.2.2: rechteckige Öffnung,
- 4.3: erhabene Kontur,
- 4.4: erhabene Kontur,
- 4.5: abgewinkelter Bereich,
- 4.6: vertikal angeformter Bereich,
- 5: Befestigungselement,
- 5.1: runde Klemmöffnung,
- 5.2: rechteckige Aufnahmeöffnung,
- 5.3: Kanal,
- 6: versenkbares Vollvisier,
- 7: einklappbarer Nackenschutz,
- 8: versenkbares Gittervisier,
- 9: parkbare Schutzbrille,
- 10: Halterung für Gehörschutz,
- 10.1: verschiebbarer Gehörschutz,
- 11: Atemschutzmaske,
- 12: Aufnahmeplatte für Hör- und Sprechgamitur,

## Patentansprüche

1. Schutzhelmsystem für technische und medizinische Hilfsdienste, Brandbekämpfung, Innenbrandbekämpfung, Waldbrandbekämpfung sowie Berg-, Wasser- und Höhenrettungsdienste, aufweisend einen Basishelm (1), einen Kopfring (2), ein Stoßdämpfungselement mit Beriemung und eine Helmschale (3), **dadurch gekennzeichnet,**
**daß** der Basishelm (1) ein massives Stoßdämpfungselement (1.1) mit Luftöffnungen (1.1.1), einer Randausformung (1.1.2) über den Stirn- und Nackenbereich des Helmträgers und ein Trägerteil (4) aufweist und das Stoßdämpfungselement (1.1) mit der Randausformung (1.1.2) in das Trägerteil (4) einklemmbar ist, wobei über den Kopfring (2), der in das Stoßdämfpungselement (1.1) eingehängt ist, eine beliebige Beriemung anordenbar ist,
**daß** an dem Trägerteil (4) beidseitig ein einklemmbares oder steckbares Befestigungselement (5) angeordnet ist, über das ein versenkbares Vollvisier (6), ein Gittervisier (8), eine Halterung (10) für einen verschiebbaren Gehörschutz (10.1), eine Atemschutzmaske (11) eine Aufnahmeplatte (12) für eine Hör- und Sprechgarnitur und die Helmschale (3) mit dem Trägerteil (4) zu verbinden ist.

2. Schutzhelmsytem nach Anspruch 1, **dadurch gekennzeichnet, daß** das Trägerteil (4) aus einem vorderen Trägerelment (4.1) und einem hinteren Trägerelement (4.2) gebildet ist, an deren Enden jeweils eine runde Öffnung (4.2.1) und eine erhabene Kontur (4.3, 4.4) angeformt ist, über die beide Trägerelemente (4.1, 4.2) ineinandergreifen und drehfest einrastbar sind.

3. Schutzhelmsystem nach Anspruch 2, **dadurch gekennzeichnet, daß** das hintere Trägerelement (4.2) beidseitig neben der runden Öffnung (4.2.1) eine rechteckige Öffnung (4.2.2) zur Aufnahme des Befestigungselements (5) aufweist.

4. Schutzhelmsystem nach Anspruch 2, **dadurch gekennzeichnet, daß** das hintere Trägerelement (4.2) einen zum Kopf des Helmträgers abgewinkelten Bereich (4.5) zur Auflage eines Nackenbereiches des Stoßdämpfungselements (1.1) und einen sich an diesen Bereich anschließenden vertikal angeformten Bereich (4.6) zur Aufnahme eines faltbaren oder einklappbaren Nackenschutzes (7) aufweist, wobei das hintere Trägerelement (4.2) das Stoßdämpfungselement (1.1) in Richtung des Nackens des Helmträgers verdeckt und verlängert.

5. Schutzhelmsystem nach Anspruch 2, **dadurch gekennzeichnet, daß** das vordere Trägerelement (4.1) einen Kopfbügelbereich (4.1.1) und einen daran anschließenden, abgewinkelten Stirnbereich (4.1.2) aufweist, der den Stirnbereich und einen vorderen Randbereich des Stoßdämpfungselements (1.1) des Basishelms (1), zum Schutz und zur Rangkennzeichnung des Helmträgers, verdeckt.

6. Schutzhelmsystem nach Anspruch 1, **dadurch gekennzeichnet, daß** das Befestigungselement (5) eine runde Klemmöffnung (5.1) und eine rechteckige Aufnahmeöffnung (5.2) mit einem, vom Helm weg gerichteten, nach hinten offenen, angeformten Kanal (5.3) aufweist.

7. Schutzhelmsystem nach Anspruch 1, **dadurch gekennzeichnet, daß** die Helmschale (3) ein einstückiges Formteil aus einem leichten und Hitze abweisenden Material mit einem, am vorderen Randbereich angeformten nach oben gerichteten, Stabilisierungsbereich (3.1) und einer, über den Oberkopf verlaufenden nach oben gerichteten, Sigge (3.2) mit tangential eingeformten Lüftungsöffnungen (3.3) ist.

8. Schutzhelmsystem nach Anspruch 1, **dadurch gekennzeichnet, daß** die Helmschale (3) beidseitig eine runde Öffnung (3.4) und eine rechteckige Öffnung (3.5) zur Aufnahme des Befestigungselements (5) aufweist und als Voll-, Halb- und Dreiviertelschale mit unterschiedlichen Längen im Nackenbereich ausgebildet ist.

9. Schutzhelmsystem nach Anspruch 1, **dadurch gekennzeichnet, daß** das Stoßdämpfungselement (1.1) des Basishelms (1) ein massives einstückiges Teil aus einem PU- Schaum ist, der eine eingeformte Ausnehmung (1.2) im Bereich des Oberkopfes aufweist, in die ein Vollvisier (6) versenkbar ist, wobei der Basishelm (1) mit dem versenkten Vollvisier (6) eine Oberfläche bildet.

10. Schutzhelmsystem nach Anspruch 1, **dadurch gekennzeichnet, daß** die runden Öffnungen (3.4, 4.2.1,) der Helmschale (3) und des hinteren Trägerelements (4.2) sowie die runde Klemmöffnung (5.1) und die rechteckige Aufnahmeöffnung (5.2) des Befestigungselements (5) deckungsgleich sind.

## Claims

1. Protective helmet for technical and medical emergency services, fire fighting, indoor fire fighting, forest fire fighting, and mountain, water and heights rescue services, featuring a base helmet (10), a head ring (2), a shock-absorbent element with strapping and a helmet shell (3),
**characterised in that**
the base helmet (1) features a solid shock-absorbent element (1.1) with air openings (1.1.1), edge moulding (1.1.2) above the forehead and nape areas of the helmet support, and a support member (4), and the shock-absorbent element (1.1) with the edge moulding (1.1.2) may be clamped into the support member (4), whereby any type of strapping may be arranged above the head ring (2) which is mounted in the shock-absorbent element (1.1),
a fastening element (5), which may be clamped in or otherwise inserted, is arranged on both sides of the support number (4), and this fastening element is used to attach a foldaway full-face visor (6), a grated visor (8), a holder (10) for movable hearing protection (10.1), a breathing mask (11), a retaining plate (12) for a hearing and speaking headset, and the helmet shell (3) with the support member (4).

2. Protective helmet according to claim 1, **characterised in that** the support member (4) consists of a front support element (4.1) and a rear support element (4.2), the ends of which each feature a round opening (4.2.1) and a raised contour (4.3, 4.4), via which the two support elements (4.1, 4.2) interlock and may be snapped into place in a torque-proof manner.

3. Protective helmet according to claim 2, **characterised in that**, on both sides of the rear support element (4.2), next to the round opening (4.2.1), there is a rectangular opening (4.2.2) to accommodate the fastening element (5).

4. Protective helmet according to claim 2, **characterised in that** the rear support element (4.2) features an area (4.5) angled from the head of the helmet support to enable the mounting of a nape area of the shock-absorbent element (1.1), and another area (4.6), subsequently vertically moulded to the first area, to accommodate a foldable or retractable nape protection (7), whereby the rear support element (4.2) covers and extends the shock-absorbent element (1.1) in the direction of the nape of the helmet support.

5. Protective helmet according to claim 2, **characterised in that** the front support element (4.1) features a headband area (4.1.1) and a forehead area (4.1.2) connected to it and angled from it, which covers the forehead region and a front edge area of the shock-absorbent element (1.1) of the base helmet (1), to protect the helmet wearer and identify his or her rank.

6. Protective helmet according to claim 1, **characterised in that** the fastening element (5) features a round clamp opening (5.1) and a rectangular receiving opening (5.2) with a moulded canal (5.3) facing away from the helmet and open at the back.

7. Protective helmet according to claim 1, **characterised in that** the helmet shell (3) constitutes a one-piece moulded component made of light and heat-resistant material, with an upwards-facing stabilisation area (3.1) moulded to the front edge area and an upwards-facing indentation (3.2) running over the top of the head, with tangentially moulded air openings (3.3).

8. Protective helmet according to claim 1, **characterised in that** the helmet shell (3) features, on both sides, a round opening (3.4) and a rectangular opening (3.5) to accommodate the fastening element (5) and is designed as a full-, half- and three-quarters shell with varying lengths in the nape area.

9. Protective helmet according to claim 1, **characterised in that** the shock-absorbent element (1.1) of the base helmet (1) constitutes a solid, one-piece component made of PU foam, and features a moulded recess (1.2) in the area at the top of the head, into which a full-face visor (6) may be lowered, whereby the base helmet (1) with the lowered full-face visor (6) forms a single surface.

10. Protective helmet according to claim 1, **characterised in that** the round openings (3.4, 4.2.1,) of the helmet shell (3) and the rear support element (4.2), as well as the round clamp opening (5.1) and the rectangular receiving opening (5.2) of the fastening element (5), are congruent.

## Revendications

1. Système de casque de protection pour les services auxiliaires techniques et médicaux, la lutte contre l'incendie, la lutte contre le feu d'intérieur, la lutte contre les incendies de forêt ainsi que pour les services de sauvetage en montagne, aquatique et en altitude, comprenant un casque de base (1), un anneau de tête (2), un élément d'amortissement de chocs avec un ensemble de sangle ainsi qu'une coque de casque (3), **caractérisé par le fait**
**que** ledit casque de base (1) comprend un élément massif d'amortissement de chocs (1.1) ayant des ouvertures de ventilation (1.1.1) et une conformation de bord (1.1.2) sur les zones du front et de la nuque du porteur du casque, ainsi qu'une partie support (4) et que ledit élément d'amortissement de chocs (1.1) peut être serré à l'aide de ladite conformation de bord (1.1.2) dans la partie support (4), un ensemble de sangle quelconque pouvant être disposé sur ledit anneau de tête (2) qui est accroché dans ledit élément d'amortissement de chocs (1.1),
**que** sur ladite partie support (4) est disposé, de part et d'autre, un élément de fixation (5) qui est apte à être serré ou engagé et par le biais duquel une visière pleine escamotable (6), une visière à grille (8), un élément de maintien (10) pour une protection anti-bruit déplaçable (10.1), une masque de protection respiratoire (11), une plaque de logement (12) pour un kit micro-casque et la coque de casque (3) sont reliés à ladite partie support (4).

2. Système de casque de protection selon la revendication 1, **caractérisé par le fait que** ladite partie support (4) est constituée par un élément support avant (4.1) et par un élément support arrière (4.2) sur les extrémités desquels sont formées respectivement une ouverture ronde (4.2.1) et un contour en relief (4.3, 4.4) par lesquels les deux éléments support (4.1, 4.2) s'engagent l'un dans l'autre et peuvent être enclenchés l'un dans l'autre de manière à être bloqués en rotation.

3. Système de casque de protection selon la revendication 2, **caractérisé par le fait que** ledit élément support arrière (4.2) présente de part et d'autre, à côté de ladite ouverture ronde (4.2.1), une ouverture rectangulaire (4.2.2) de réception de l'élément de fixation (5).

4. Système de casque de protection selon la revendication 2, **caractérisé par le fait que** ledit élément support arrière (4.2) présente une zone (4.5) recourbée en direction de la tête du porteur du casque, qui est destinée à appuyer une zone de nuque dudit élément d'amortissement de chocs (1.1), ainsi qu'une zone (4.6) qui suit cette zone et y est formée verticalement et qui est destinée à recevoir une protection de nuque (7) pliante ou escamotable, ledit élément support arrière (4.2) recouvrant et rallongeant ledit élément d'amortissement de chocs (1.1) en direction de la nuque du porteur du casque.

5. Système de casque de protection selon la revendication 2, **caractérisé par le fait que** ledit élément support avant (4.1) présente une zone serre-tête (4.1.1) ainsi qu'une zone de front (4.1.2) coudée qui suit cette première et qui recouvre la zone de front et une zone marginale avant de l'élément d'amortissement de chocs (1.1) du casque de base (1), pour la protection et pour l'identification de rang du porteur du casque.

6. Système de casque de protection selon la revendication 1, **caractérisé par le fait que** ledit élément de fixation (5) comprend une ouverture ronde de serrage (5.1) et une ouverture rectangulaire de réception (5.2) avec un canal (5.3) formé sur celle-ci, dirigé dans la direction opposée au casque et ouvert vers l'arrière.

7. Système de casque de protection selon la revendication 1, **caractérisé par le fait que** la coque de casque (3) est un élément moulé d'une seule pièce, en une matière légère et repoussant la chaleur, avec une zone de stabilisation (3.1) formée sur la zone marginale avant et dirigée vers le haut et avec une rainure (3.2) s'étendant sur la tête supérieure, dirigée vers le haut et ayant des ouvertures de ventilation (3.3) y formées tangentiellement.

8. Système de casque de protection selon la revendication 1, **caractérisé par le fait que** la coque de casque (3) présente, de part et d'autre, une ouverture ronde (3.4) et une ouverture rectangulaire (3.5) de réception de l'élément de fixation (5) et est réalisée en tant que coque pleine, demi-coque et coque trois-quarts ayant des longueurs différentes dans la zone de la nuque.

9. Système de casque de protection selon la revendication 1, **caractérisé par le fait que** ledit élément d'amortissement de chocs (1.1) du casque de base (1) est un élément massif d'une seule pièce, en une mousse de polyuréthane qui présente un évidement (1.2) formé là-dedans au niveau de la tête supérieure, dans lequel peut être escamoté une visière pleine (6), ledit casque de base (1) avec la visière pleine (6) escamotée formant une surface.

10. Système de casque de protection selon la revendication 1, **caractérisé par le fait que** les ouvertures rondes (3.4, 4.2.1) de la coque de casque (3) et de l'élément support arrière (4.2) ainsi que ladite ouverture ronde de serrage (5.1) et ladite ouverture rectangulaire de réception (5.2) de l'élément de fixation (5) sont coïncidentes.
